# EUROPÄISCHE PATENTSCHRIFT

(11) **EP 0 427 001 B1**
(45) Veröffentlichungstag und Bekanntmachung des Hinweises auf die Patenterteilung: **07.02.1996**
(21) Anmeldenummer: 90119648.5
(22) Anmeldetag: 13.10.1990
(51) Int. Cl.: B66F 9/08

(54) **Stapelfahrzeug mit einem beweglich an ihm angeordneten Hubgerüst**
Lift truck with a movably arranged lift mast
Chariot élévateur avec un mât de levage disposé mobilement

(30) Priorität: 10.11.1989 DE 3937404; 15.06.1990 DE 4019075; 15.06.1990 DE 9006695 U
(43) Veröffentlichungstag der Anmeldung: 15.05.1991
(73) Patentinhaber: Jungheinrich Aktiengesellschaft, D-22047 Hamburg (DE)
(72) Erfinder: Bruns, Rainer, Dr.-Ing., W-2000 Norderstedt (DE); Groll, Friedrich Wilhelm, W-2395 Henstedt-Ulzburg 3 (DE)
(74) Vertreter: Dipl.-Ing. H. Hauck, Dipl.-Ing. E. Graalfs, Dipl.-Ing. W. Wehnert, Dr.-Ing. W. Döring

(56) Entgegenhaltungen:
- DE-A- 2 948 605
- DE-A- 3 201 917
- DE-B- 1 913 526
- DE-U- 8 908 133
- FR-A- 2 030 641
- FR-A- 2 504 905
- US-A- 3 321 216
- US-A- 3 734 326
- US-A- 3 949 892

## Beschreibung

Die Erfindung bezieht sich auf ein Stapelfahrzeug nach dem Oberbegriff des Patentanspruchs 1.

Aus US-A-3 949 892 ist ein Stapelfahrzeug der eingangs genannten Art bekanntgeworden, bei dem der Hubmast verschwenkbar am Fahrzeug gelagert und mit Hilfe von zwei Neigungszylindern in seiner Winkelstellung veränderbar ist. An die Verbindungsleitung von den Zylinderräumen der Neigungszylinder ist eine Abzweigung angeschlossen mit einer Drossel und einem Gasdruckspeicher. Die Drossel bildet ein Dämpferelement und der Gasdruckspeicher eine Feder. Eine Dämpfung ist nur in einer Richtung des Mastes möglich, nämlich bei einem Kippen nach vorn. Die bekannte Dämpfungseinrichtung dient dazu, Stöße, die beim Durchfahren von Schlaglöchern auf den Mast und das Lasttragmittel wirken, zu dämpfen. Diese Stöße führen dazu, daß auf den Mast ein Moment entgegen der Uhrzeigerrichtung ausgeübt wird.

Der Erfindung liegt die Aufgabe zugrunde, bei einem Stapelfahrzeug mit verschiebbarem Mast eine wirksame Dämpfung vorzusehen, welche auch bei weit ausgefahrenem Mast ein sicheres Ein- und Ausfahren in Regale gewährleistet.

Diese Aufgabe wird durch die Merkmale des Patentanspruchs 1 gelöst.

Stapelfahrzeuge mit horizontal verfahrbarem Hubmast sind an sich bekannt. Sie werden zum Beispiel eingesetzt bei Stapelfahrzeugen, mit denen Paletten und dergleichen aus Regalen herausgenommen oder in diese eingestapelt werden. Mit der Erfindung wird verhindert, daß beim horizontalen Verfahren des Mastes mehr oder weniger starke Schwingungen auftreten, die das Einstapeln bzw. Entfernen der Lasten beeinträchtigen. Eine derartige Schwingung wirkt nicht nur in horizontaler Richtung, sondern führt auch zu einem Verschwenken des Mastes, wodurch die Lage des Lasttragmittels (Gabel) verändert wird. Bei der Erfindung wird daher zwischen dem Schubmast und dem Fahrzeugrahmen bzw. dem Verschiebezylinder eine dämpfende Anordnung aus einer Parallelschaltung eines Dämpfers und einer Feder vorgesehen. Es hat sich gezeigt, daß eine derartige Dämpfungsanordnung die Betriebsweise eines Schubmaststaplers signifikant verbessert.

Vorteilhafte Ausgestaltungen der Erfindung sind in den Unteransprüchen angegeben.

Die Erfindung wird im folgenden anhand von vorteilhaften Ausführungsbeispielen beschrieben, die in der Zeichnung dargestellt sind. In der Zeichnung zeigen:
- Fig. 1: die schematische Darstellung eines verschiebbaren Hubgerüstes auf einem nicht näher gezeigten Fahrzeug;
- Fig. 2: ein schematisches Ersatzbild mechanischer Ausführung für eine Dämpfungsanordnung, die den Schwingungen eines Hubgerüstes entgegenwirkt;
- Fig. 3: eine weitergehende schematische Darstellung eines Verstellzylinders mit einem Dämpfungszylinder und den dafür vorgesehenen Anschlüssen und Zuleitungen sowie Steuereinrichtungen;
- Fig. 4: eine Teildarstellung einer besonderen Ausführung eines Verstellzylinders in Verbindung mit einer Schwingungen entgegenwirkenden Anordnung mit zwei Dämpfungszylindern;
- Fig. 5: eine der Fig. 4 entsprechende Darstellung, jedoch in einer anderen Ausführungsform, wobei gegenüber der Ausführung in Fig. 3 eine andere Drosselstrecke vorgesehen ist;
- Fig. 6: eine den Fig. 4 und 5 entsprechende Teildarstellung einer weiteren abgewandelten Ausführungsform;
- Fig. 7: eine schematische Darstellung für eine besondere Ausführungsform einer Dämpfungsanordnung;
- Fig. 8: eine der Fig. 7 entsprechende schematische Darstellung, jedoch in einer abgewandelten Ausführungsform;
- Fig. 9: eine weitere Ausbildung einer Dämpfungsanordnung in schematischer Darstellung, jedoch in anderer Ausgestaltung als in Fig. 8.

Fig. 1 zeigt ein Hubgerüst 2 in ausgefahrenem Zustand. Es hat beispielsweise drei auszufahrende Mastschüsse und einen gabelförmigen Lastträger 5, der am oberen Ende des ausgefahrenen Hubgerüstes gezeigt ist und auf welchem eine Last angeordnet werden kann. An das untere Ende des Hubgerüstes 2 greift ein Verstellzylinder 7 an, durch welchen das Hubgerüst 2 im Sinne des Doppelpfeiles 18 verschoben werden kann.

Das Hubgerüst 2 ist auf einer Horizontalführung, nämlich auf Rollen 16, 17 und/oder in entsprechend verlaufenden Schienen in Richtung des Doppelpfeils 18 hin- und herbeweglich. Die Rollen 16, 17 zeigen nur die symmetrisch bewegliche Abstützung.

Eine Anordnung 12 zur Dämpfung auftretender Schwingungen besteht aus einer physikalischen Parallelanordnung mit einer Feder 19 und einem Dämpfer 20, die somit gleichzeitig zur Wirkung kommen. Hierbei kann es sich bei der Anordnung 12 um eine in sich geschlossene Einheit handeln, wobei Federn nach vorgegebenen Gesichtspunkten ausgewählt und eingestellt werden können und Dämpfer vorhanden sind.

Die Kräfte und Beschleunigungen werden über die Anordnung 12 auf das Hubgerüst übertragen.

Die Figur 2 zeigt eine prinzipielle Darstellung. Dabei greift an ein masseloses Zwischenstück 21 über eine Feder 22 eine Punktmasse 11 an. Die Anordnung 12 besteht aus der Feder 19 und dem Dämpfer 20. Beide Teile sind an einem Widerlager 23 abgestützt, welches beispielsweise nach Fig. 1 die Anlenkung 24 zwischen dem Verstellzylinder 7 und der Anordnung 12 ist. Es versteht sich, daß die Anordnung 12 auch andererseits über ein Gelenk 25 mit dem Hubgerüst 2 verbunden ist.

In Fig. 3 wird zunächst eine prinzipielle Gesamtanordnung des Hydrauliksystems für die Verstellung des Mastes 2 gezeigt, wobei eine spezielle Ausführung mit einer Abwandlung dann zu Fig. 5 näher behandelt wird.

Der Hydraulikplan nach Fig. 3 beinhaltet nicht den hydraulischen Hubantrieb der zum Hubgerüst gehört. Es ist lediglich der Verstellzylinder hier als Verstellzylinder 26 gezeigt. In ihm ist ein Kolben 27 mit durch ein Zylinderende herausgeführter Kolbenstange 28 bewegbar geführt. Diese Kolbenstange ist beispielsweise, wie anhand der Fig. 1 gezeigt ist, mit dem Gelenk 24 verbunden, welches zwischen der Anordnung 12 und dem Verstellzylinder angeordnet ist.

Der Kolben 27 teilt den Zylinder 26 in zwei Zylinderräume 29, 30. Diese Zylinderräume sind in der Nähe ihrer Enden an Leitungen 31, 32 angeschlossen, die mit einem Wegeventil 33 verbunden sind. Zwischen diesem Wegeventil 33, das in üblicher Weise eine Absperrung oder eine Zuströmung in verschiedene Richtungen einstellen kann, und dem Verstellzylinder 26 sind Vorspannventile 34 angeordnet, die für die Aufrechterhaltung eines Mindestdruckes sorgen, wenn sie im Rücklauf angeordnet sind. Im Fall der Einspeisung öffnen in den Vorspannventilen angeschlossene Rückschlagventile 89, 90. Der Vorspanndruck ist so eingestellt, daß ein Dämpfungszylinder 35 Schwingungen wirksam dämpfen kann.

In der speziellen Ausführung nach Fig. 3 ist im Dämpfungszylinder 35 ein Kolben 36 geführt, an welchem eine herausgeführte Kolbenstange 37 angeordnet ist, wobei die Teile 26, 27; 28 in der Proportion nachgebildet sind. Der Zylinderraum 38 des Dämpfungszylinders ist mit dem Zylinderraum 29 des Verstellzylinders 26 verbunden, wobei diese beiden Zylinderräume von den Kolbenstangen 28, 37 durchsetzt sind. Die Leitung 31 bezieht dabei den Zylinderraum 38 ein und setzt sich zum Vorspannventil 34 fort und von diesem zum Wegeventil 33. Innerhalb des Dämpfungszylinders und beiderseits des Kolbens ist eine Feder 71 angeordnet, wie sie noch anhand der Figur 5 deutlicher beschrieben wird.

Das Wegeventil 33 hat zwei mit einem Tank 39 in Verbindung stehende Anschlüsse 40, 41. In ersterem befindet sich eine motorgetriebene Pumpe 42. Letzterer ist die Rücklaufleitung in den Tank.

Beide Leitungen 31, 32 sind parallel zum Wegeventil 33 noch durch Ableitungen 43, 44 mit dem Tank 39 verbunden. In diesen Ableitungen sind Druckbegrenzungsventile 45, 46 angeordnet. Durch das Wegeventil 33 ist der Verstellzylinder 26 in jeder Richtung antreibbar. Gleichzeitig ist an die Leitungen 31, 32 der Dämpfungszylinder 35 angeschlossen. Der Zylinderraum 47 an der Seite des Kolbens 36, die von der Kolbenstange 37 abgekehrt ist, ist durch eine Anschlußleitung 48 mit der Leitung 32 über eine Drosselstrecke 49 verbunden. Diese Drosselstrecke stellt den Dämpfer dar.

Zusätzlich ist in der Leitung 48 noch ein elektrisches Magnetventil 50 angeordnet, das über eine elektrische Steuereinheit 51 auf Durchgang - wie gezeigt - oder auf Sperrung eingestellt wird. Letzteres ist dann der Fall, wenn der Dämpfungszylinder 35 verriegelt werden soll, so daß die gesamte Baugruppe festgelegt wird. Eine solche Einstellung wird bevorzugt, wenn das Stapelfahrzeug längere Fahrten, insbesondere mit eingefahrenem Hubgerüst, durchführt.

Wenn der Verstellzylinder 26 bzw. sein Kolben für eine bestimmte Einstellung des Hubgerüstes ausgefahren ist, wird das Wegeventil 33 in die Sperrstellung gebracht. Dann stehen der Dämpfungszylinder 35 und die Drosselstrecke 49 über die Leitungen 31, 32 und die Anschlußleitung 48 mit dem Verstellzylinder 26 in Verbindung, so daß die Dämpfung wirksam wird.

Hierzu gehört im Dämpfungszylinder 35 eine Federanordnung, wie sie noch in entsprechender Ausführung anhand der Fig. 5 beschrieben wird.

Die durch die Leitungen 31, 32 wirkenden Druckimpulse aufgrund der Schwingungen des Hubgerüstes werden dabei in der Anordnung mit dem Dämpfungszylinder 35 und der Drosselstrecke 49 wirksam gedämpft, wobei eben dieser hydraulische Kreis durch die Druckventile 34 bis zu einer bestimmten Druckschwelle geschlossen ist.

Grundsätzlich ist der Verstellzylinder 26 in der gezeigten Weise angeschlossen. Deshalb sind die entsprechenden Teile in den Fig. 4 bis 6 auch mit gleichen Bezugszeichen bezeichnet.

Anstelle des einen Dämpfungszylinders 35 in Fig. 3 sind, wie in Fig. 4 dargestellt ist, an die Leitungen 31, 32 jeweils ein Dämpfungszylinder 52, 53 angeschlossen. Hier ist gezeigt, wie eine Reihenanordnung in physikalischer Hinsicht vorhanden ist, ohne daß eine solche geometrisch vorliegt. Es versteht sich darüber hinaus, daß in einer einfachem Ausführung nur ein Dämpfungszylinder 52 oder 53 an einer der Leitungen 31, 32 angeordnet ist. Die gezeigte Ausführung mit zwei Dämpfungszylindern wird jedoch bevorzugt.

In beiden Dämpfungszylindern ist ein Kolben 54, 55 geführt. Dieser Kolben ist jweils in einer Feder 56 gehalten, welche beiderseits des Kolbens angeordnet ist und diesen Kolben an den Zylinderstirnwänden abstützt.

Die Anschlüsse der Dämpfungszylinder 52, 53 an die Leitungen 31, 32 sind mit 57, 58 bezeichnet. In letzterem ist beispielsweise das elektrische Magnetventil 50 angeordnet. In der Mündung der Anschlüsse 57, 58 in die Dämpfungszylinder 52, 53 sind eingeschnürte Durchgänge 59, 60 als Drosselstrecken bzw. eingeschnürte Bohrungen angeordnet, wobei die Einschnürung so ausgeführt ist, daß sie nach obigen Gesichtspunkten eng in bezug zur Länge ist. Hier liegt der Dämpfer der Anordnung vor, in welcher die Strömungsenergie zum Teil in Wärme umgewandelt und abgeleitet wird. Dabei ist erkennbar, daß dieses gleichzeitig mit der Druckbeaufschlagung der Kolben 54, 55 erfolgt, so daß beide Teile und damit auch die Feder 56 physikalisch parallel zur Wirkung kommen.

Während der Zylinderraum 61, 62 mit dem eingeschnürten Durchgang 59, 60 durch Dichtungen am Kolben 54, 55 abgedichtet ist, steht der andere Zylinderraum 63, 64 über ein Filter 65, 66 mit der Umgebung in Verbindung.

Aus Fig. 4 ergibt sich zugleich die äußere Abdichtung des Kolbens 27 im Zylinder 26 und der Kolbenstange 28 am Durchgang in der diesbezüglichen Zylinderstirnwand.

Die Ausführung nach Fig. 4 zeigt eine einfache klein bauende und wirksame Lösung. Es versteht sich dabei, daß zunächst bei der Einstellung der Kolben 27 das Hubgerüst bewegt. Dabei kann während der Einstellung die Flüssigkeit an der anderen Kolbenseite in den Tank zurückfließen. In diesem Zustand nehmen die Kolben 54, 55 ihre Nullstellung nach Maßgabe der Vorspannung der Federn 56 ein.

Wenn dann das Wegeventil 33 nach Fig. 3 in die Sperrstellung gestellt ist, bewegt sich der Kolben 27 nach Maßgabe der auftretenden Druckimpulse. Dabei wird die Hydraulikflüssigkeit auf einer Seite des Kolbens 27 verdrängt und auf der anderen Seite nachgesaugt. Hierbei muß aber, weil die Leitungen 31, 32 abgesperrt sind und die pulsierende Flüssigkeitsbewegung im Zusammenhang mit den Zylinderräumen 61, 62 entsteht, die Hydraulikflüssigkeit jeweils durch die eingeschnürten Durchgänge 59, 60 bzw. Drosselstrecken strömen. Dabei wird kinetische Energie in thermische Energie umgesetzt und die Schwingungsdämpfung erzielt. Hierbei wirkt auch die Feder 56 in der Parallelanordnung mit.

Figur 5 zeigt genauer den in Fig. 3 im Rahmen eines für alle Ausführungsformen geltenden Hydrauliksystems angeordneten Dämpfungszylinder 35. Dieser ist an einem Ende durch die Leitung 31 im Bereich der Zylinderäume 29 und 38, welche von den Kolbenstangen 28 und 37 durchgesetzt sind, mit dem Verstellzylinder 26 verbunden, wobei das Leitungsverbindungsstück mit 67 bezeichnet ist. Das andere Ende des Dämpfungszylinders 35 ist durch die Leitung 32 bzw. die Anschlußleitung 48, die das elektrische Magnetventil 50 enthält, mit dem Zylinderraum 47 des Dämpfungszylinders 35 verbunden.

In der abgewandelten Ausführung nach Fig. 5 ist der Dämpfungszylinder 35 durch eine Wand 68 mit Durchgangsöffnungen 69, 70 in die zwei Zylinderräume 38 und 47 unterteilt. Im Zylinderraum 38 ist der Kolben 36 geführt. Er ist jedoch beidseitig durch eine Feder 71 entsprechend der Feder 56 in Fig. 4 in einer neutralen Stellung gehalten und gegen die Feder aus der neutralen Stellung auslenkbar.

Während nun in Fig. 3 die Drosselstrecke 49 außerhalb des Zylinderraumes 47 angeordnet ist, ist der Ringspalt 72 als Drossel bzw. ringförmiger Durchgang im Zylinderraum 47 dadurch geschaffen, daß in ihm ein über sein wesentliches Teil zylindrischer Körper 73 angeordnet ist, dessen Außendurchmesser kleiner als der Innendurchmesser des Dämpfungszylinders 35 ist. Der zylindrische Körper 73 ist mit Endstücken 74, 75 und an ihnen angeordneten Zapfen 76, 77 in Stirnwandteilen gelagert, wobei in einer Axiallagerung eine Druckfeder 78 angeordnet ist, die eine Toleranzaufnahme bewirkt.

Auch Fig. 5 zeigt damit im Vergleich zu Fig. 3 eine Drosselstrecke (Ringspalt 72) 49 in bezug zu einem Dämpfungskolben 36 mit einer Kolbenstange 37. Es ergeben sich daher im Vergleich der Fig. 3 und 5 zwei verschiedene Ausführungsformen eines gleichen Prinzips.

Auch bei der Ausführungsform nach Fig. 5 ergibt sich nach Abschluß der Speisung des Stellzylinders 26 ein Kräfteausgleich, weil der Kolben 36 gegen die Feder 71 verschoben wird.

Der Schwingungsvorgang wird von der Kolbenstange 28 auf den Kolben 27 übertragen, so daß dann verdrängte Hydraulikflüssigkeit durch den Ringspalt 72 der Drosselstrecke strömen muß, die von dem Zylinderkörper 73 in bezug zum Innendurchmesser des Dämpfungszylinders 35 gebildet wird.

Die in Fig. 5 beschriebene Ausführungsform, die mehr Einzelheiten, insbesondere im Zusammenhang mit der Feder 71, enthält als die Fig. 3, unterliegt aber einer besonderen Bedingung derart, daß die Abmessungen für die Anordnung mit dem Stellzylinder 26 und der Teile mit dem Dämpfungszylinder 35 aufeinander abgestimmt und so gewählt werden müssen, daß die Flächenverhältnisse der Kolben 27 und 36 in bezug zu den Kolbenstangen 28 und 37 bezüglich der Zylinderräume gleich sind.

Es besteht die Möglichkeit, die Feder 71 auszulassen und dann eine bestimmte Pufferungswirkung anstelle der Feder durch die Druckventile 34 nach Fig. 3 einzustellen. Dieses ist eine abgewandelte Ausführungsform, die aber deshalb von gewissem Vorteil ist, weil anstelle der inneren Feder 71 zwei äußere Druckventilanordnungen einsetzbar sind. Letztere sind leicht einstellbar und auswechselbar, um besondere Anpassungen an bestimmte Bedingungen am Hubgerüst oder einer Hubgerüstbelastung herbeizuführen.

Figur 6 zeigt den Verstellzylinder 26 mit seinem Kolben 27 der Kolbenstange 28 und den Leitungen 31, 32, welche diesen Stellzylinder anschließen. In dieser Ausführungsform entfällt ein Dämpfungszylinder. Statt dessen sind an die Leitungen 31, 32 mit den Druckventilen 34 Hydrospeicher 79, 80 durch Abzweigleitungen 81, 82 angeschlossen. In diesen Abzweigleitungen sind eingeschnürte Durchgänge 83, 84 als Drosselstrecken angeschlossen. In diesen Hydrospeichern ist jeweils eine Membrane 85, 86 enthalten, die auf einem eingeschlossenen und insofern kompressiblen Gasvolumen 87, 88 abgestützt ist.

Wenn der Verstellzylinder verstellt wird, wirkt an einer Seite ein zunehmender Druck auf einen Hydrospeicher, beispielsweise 79, so daß das eingeschlossene Gasvolumen 88 komprimiert wird, bis sich ein Kräfteausgleich einstellt. An der anderen Seite des Kolbens 27 kann unter Ausdehnung des Gasvolumens 87 Hydraulikflüssigkeit nachgeführt werden. Diese Flüssigkeit wird aber auch im Durchgang 83 gedämpft. Insofern ergibt sich bei geschlossenem Wegeventil 33 ein Dämpfungsspiel, welches den Schwingungsvorgang des Hubgerüstes schnell zurückführt und ausklingen läßt. Die Vorspannventile 34 sorgen dabei dafür, daß immer ein zum Ausgleich notwendiges Volumen an Hydraulikflüssigkeit vorhanden ist.

Auch in dieser Ausführung wird kinetische Energie in den Durchgängen 83, 84 in thermische Energie umgewandelt und eine Dämpfung erreicht. Die eingezeichneten Dichtungen erfüllen gemäß obiger Beschreibung ihre Aufgabe.

Eine den Dämpfer und die Federanordnung einbeziehende Anordnung ist in den Fig. 7 bis 9 gezeigt. In dieser Ausführung ist eine Kolbenstange 118 vorgesehen, welche einen Kolben 119 innerhalb eines Zylinders 120 führt. Dieser ist unverschwenkbar auf der Kolbenstange angeordnet. Der Kolben 119 ist mit einer Abdichtung im Zylinder geführt. Entsprechend sind die durch die Stirnseiten des Zylinders 120 geführten Kolbenstangenabschnitte abgedichtet und in einer besonderen Ausführung so abgedichtet, daß eine geringere Verkantung möglich ist.

Der Zylinder 120 ist am Fahrzeug gelagert. Die Kolbenstange 118 ist über ein Gelenk 121 über ein Widerlager 122 mit dem Hubgerüst verbunden.

Gemäß den Figuren 7 und 8 ist der Kolben 119 innerhalb einer Feder 123 beiderseits mittig im Zylinder 120 abgestützt. Nach Fig. 7 ist der Kolben von einer als Dämpfungsdrossel wirkenden, eingeschnürten Öffnung 124 durchsetzt. Die Bemessung enspricht der Viskosität einer im Zylinder 120 befindlichen Flüssigkeit (Öl) und den auftretenden Kräften oder Belastungen. Leckverluste, beispielsweise aufgrund verschlissener Dichtringe, werden über einen Ausgleichsbehälter 125 mit einem Ölvorrat über ein Rückschlagventil 126 ausgeglichen.

Nach Fig. 8 ist eine Dämpfungsdrossel 127 in einer Ringleitung 128 zwischen den Zylinderräumen beiderseits des Kolbens angeordnet.

Dabei ist in der Ringleitung zusätzlich ein Steuerventil 129 als Magnetventil vogesehen, welches die Ringleitung auf Durchlaß oder Sperrung schaltet, wobei letzteres erfolgt, wenn das Hubgerüst festgestellt werden soll.

Nach Fig. 9 sind die Zylinderräume beiderseits des Kolbens 119 über Anschlüsse 130, 131 mit Membranenspeichern 132 verbunden, welche die Feder 123 in den Figuren 7 und 8 ersetzen und in denen nachgiebige Membranen 133, 134 vor einem kompressiblen Medium 135, 136 angeordnet sind.

Dabei versteht sich, daß die Zylinderräume 137, 138, die Anschlüsse 130, 131 und die Speicherräume bis zu den Membranen 133, 134 mit einer inkompressiblen Flüssigkeit gefüllt sind.

In den Anschlüssen 130, 131 befinden sich Dämpfungsdrosseln 60 und in einem Anschluß ein Steuerventil 129, wie bereits anhand der Figur 8 beschrieben ist. Hierbei werden nur besonders bevorzugte Beispiele gezeigt.

Entsprechend der Ausführung nach Fig. 6 sind eingeschnürte Durchgänge oder bezüglich der Fig. 3 und 4 Drosseln 139 vorhanden.

## Patentansprüche

1. Stapelfahrzeug mit einem Hubgerüst, an welchem ein Lastträger (5) höhenbeweglich ist, das beweglich am Fahrzeug gelagert ist und an dem wenigstens ein doppelt wirkender Verstellzylinder (7) angreift zur Verstellung des Hubgerüstes (2) und einer Schwingungen entgegenwirkenden federnden Dämpfungsanordnung (12) im Bereich des unteren Teils des Hubgerüstes (2), dadurch gekennzeichnet, daß das Hubgerüst (2) annähernd horizontal verschiebbar gelagert und der Verstellzylinder (7) demgemäß ein Verschiebezylinder ist und die Dämpfungsanordnung (12) aus einer parallel wirkenden Anordnung aus einer Feder (19; 56; 71; 85, 86) und mindestens einem Dämpfer (20; 49; 52; 53; 59; 60; 83; 84; 73) besteht und in beiden Verstellrichtungen des Verstellzylinders (7) wirkt.

2. Stapelfahrzeug nach Anspruch 1, dadurch gekennzeichnet, daß die Dämpfungsanordnung (12) mit dem Verstellzylinder (7) funktionsmäßig in Reihe angeordnet ist.

3. Stapelfahrzeug nach Anspruch 1 oder 2, dadurch gekennzeichnet, daß der Dämpfer (20) einen eingeschnürten Durchgang (49, 59, 60, 69, 70, 83, 84, 124, 139) für hydraulisches Druckmittel des Verstellzylinders (7, 26) aufweist.

4. Stapelfahrzeug nach einem der Ansprüche 1 bis 3, dadurch gekennzeichnet, daß für die Feder (19, 116) eine Federsteifigkeit und für den hydraulischen Dämpfer eine Dämpfungskonstante so gewählt ist, daß eine Schwingung nach zwei bis drei Schwingungen abgeklungen ist.

5. Stapelfahrzeug nach einem der Ansprüche 1 bis 4, dadurch gekennzeichnet, daß der Dämpfer (20) eine Zylinderkolbenanordnung (35, 36, 52 bis 55, 119, 120) aufweist, in der ein Kolben in einem Zylinder gegen im Zylinder eingeschlossenes Druckmittel arbeitet.

6. Stapelfahrzeug nach Anspruch 5, dadurch gekennzeichnet, daß der Kolben (54, 55) beidseitig durch eine Feder abgestützt ist.

7. Stapelfahrzeug nach Anspruch 5, dadurch gekennzeichnet, daß beide Enden des Verstellzylinders (26) mit dem Dämpfungszylinder (35) verbunden sind, wobei an einem Eingang des Dämpfungszylinders eine Drosselstrecke (49, 72) angeordnet ist und am anderen Eingang ein Zylinderraum (38) mit dem Kolben (36) vorgesehen ist, der eine herausgeführte Kolbenstange (37) besitzt und daß der Kolben (36) im Dämpfungszylinder (35) beidseitig federnd abgestützt ist, wobei das Flächenverhältnis der Kolbenfläche zum Durchmesser der Kolbenstange (28, 37) bezüglich des Kolbens (27, 36) dem Verstellzylinder (26) einerseits und des Kolbens (36) dem Dämpfungszylinder (35) andererseits gleich ist.

8. Stapelfahrzeug nach Anspruch 7, dadurch gekennzeichnet, daß der Dämpfungszylinder (35) mittels einer mit Durchgangsöffnungen (69, 70) versehenen Wand (68) unterteilt ist und einerseits der Wand der federnd abgestützt Kolben (36) mit der herausgeführten Kolbenstange (37) und andererseits der Wand ein innerer, mit geringeren Außenabmessungen als der innere Durchmesser des Dämpfungszylinders (35) versehener Körper (73) angeordnet ist, an dessen Außenumfang ein Durchgangsspalt (72) zwischen der an diesem Ende des Dämpfungszylinders (35) vorgesehenen Anschlußleitung (48) und der Wand (68) gebildet ist.

9. Stapelfahrzeug nach einem der Ansprüche 1 bis 4, dadurch gekennzeichnet, daß ein Anschluß jedes Endes des Verstellzylinders (26) mit einem Hydrospeicher (79, 80) verbunden ist, deren Membrane (85, 86) die Feder bilden und in deren Anschluß ein eingeschnürter Durchgang (83, 84) angeordnet ist.

10. Stapelfahrzeug nach einem der Ansprüche 1 bis 9, dadurch gekennzeichnet, daß das Hubgerüst (2) in Seitenträgern (96, 97) oberhalb eines unteren Endes sowohl schwenkbar (3) gelagert als auch in Längsrichtung des Fahrzeugs beweglich (91) geführt ist und daß der Verstellzylinder (7) am unteren Ende angelenkt ist.

11. Stapelfahrzeug nach Anspruch 10, dadurch gekennzeichnet, daß die Dämpfungsanordnung (12) im Bereich des Schwenklagers (3) angreift.

12. Stapelfahrzeug nach Anspruch 10 oder 11, dadurch gekennzeichnet, daß die Dämpfungsanordnung (12) einen Dämpfungszylinder (120) aufweist, in welchem ein beiderseits federbelasteter Kolben (119) geführt ist, dessen Kolbenstange (118) herausgeführt ist und daß der Dämpfungszylinder (120) durch das andererseits herausgeführte Ende der Kolbenstange schwenkbar an einem fahrzeugfesten Lager (122) angelenkt ist und daß der Zylinder (120) durch den Kolben (119) in zwei Zylinderräume (137, 138) unterteilt ist.

13. Stapelfahrzeug nach Anspruch 12, dadurch gekennzeichnet, daß der Kolben (119) einen eingeschnürten Durchgang (124) aufweist, der beide Zylinderräume (137, 138) gedrosselt verbindet.

14. Stapelfahrzeug nach Anspruch 13, dadurch gekennzeichnet, daß die Zylinderräume (137, 138) beiderseits des Kolbens (119) über eine Ringleitung (128) verbunden sind, in welcher eine Drossel (127) und ein Steuerventil (129) angeordnet sind, welches die Ringleitung (128) auf Durchlaß oder Sperrung schaltet.

15. Stapelfahrzeug nach Anspruch 12, dadurch gekennzeichnet, daß beide Zylinderräume (137, 138) mit Hydrospeichern (132) mit Membranen (133, 134) verbunden sind und einer dieser Speicher (132) durch ein Steuerventil (129) absperrbar und in wenigstens einem Anschluß (130, 131) eines Zylinderraums (137, 138) eine Dämpfungsdrossel (139) angeordnet ist.

## Claims

1. A lift truck comprising a lift frame, a load carrier (5) attached thereto being adjustable in height, which lift frame is movably mounted to the vehicle and at least a double-acting positioning cylinder (7) for positioning the lift frame (2) engaging the lift frame and comprising a resilient dampening arrangement (12) in the lower portion of the lift frame (2) counteracting vibrations, characterized in that the lift frame (2) is approximately horizontally movably supported and that the positioning cylinder (7) is thus a displacing cylinder and that the dampening arrangement (12) comprises a parallel acting arrangement including a spring (19,56,71,85,86) and at least a dampening element (20,49,52,53,59,60,83,84,73) acting in both positioning directions of the positioning cylinder (7).

2. The lift truck of claim 1, characterized in that the dampening arrangement (12) is functionally disposed in series with the positioning cylinder (7).

3. The lift truck of claim 1 or 2, characterized in that the dampening element (20) includes a restricted orifice (49,59,60,69,70,83,84,124,139) for the hydraulic pressure fluid of the positioning cylinder (7,26).

4. The lift truck of one of claims 1 to 3, characterized in that a spring strength for the spring (19,116) and a dampening constant for the hydraulic dampener are selected such that a vibration is decayed after two to three oscillations.

5. The lift truck of one of claims 1 to 4, characterized in that the dampener (20) includes a cylinder piston means (35,36,52 to 55,119,120) in which a piston disposed in a cylinder operates against a pressure fluid confined in the cylinder.

6. The lift truck of claim 5, characterized in that the piston (54,55) is supported by a spring at either side thereof.

7. The lift truck of claim 5, characterized in that both ends of the positioning cylinder (26) are connected to the dampening cylinder (35) wherein a throttle (49,72) is provided at an inlet of the dampening cylinder and wherein a cylinder chamber (38) including the piston (36) is provided at the other inlet, the piston including an outwardly extending piston rod (37) and that the piston (36) in the dampening cylinder (35) is resiliently supported at either side, wherein the area relation of the piston area with respect to the diameter of the piston rod (28,37) with respect to the piston (37,36) is equal to the positioning cylinder (26) at one hand and of the piston (36) to the dampening cylinder (35) at the other hand.

8. The lift truck of claim 7, characterized in that the dampening cylinder (35) is separated by means of a wall (68) including through-openings (69,70) and that the resiliently supported piston (36) including the outwardly extending piston rod (37) is provided at one side of the wall and that an internal member (73) having a smaller outer dimension that the inner diameter of the dampening cylinder (35) is provided at the other side of the wall, the outer peri-phery of the member defining a flow gap (72) between a passage (48) provided at this end of the dampening cylinder (35) and the wall (68).

9. The lift truck of one of claims 1 to 4, characterized in that a port of each end of the positioning cylinder (26) is connected to a hydraulic accumulator (79,80) which diaphragms (85,86) define the spring and in which port a restricted orifice (83,84) is disposed.

10. The lift truck of one of claims 1 to 9, characterized in that the lift frame (2) is not only pivotally (3) supported in side beams (96,97) above a lower end, but also movably (91) guided along the longitudinal direction of the vehicle, and that the positioning cylinder (7) is linked at the lower end.

11. The lift truck of claim 10, characterized in that the dampening arrangement (12) is active in the region of the pivot mount (3).

12. The lift truck of claim 10 or 11, characterized in that the dampening arrangement (12) includes a dampening cylinder (120) in which a piston (119) spring biased at either side is guided, having an outwardly extending piston rod (118) and that the dampening cylinder (120) is pivotally mounted to a vehicle stationary support (122) by means of the outwardly extending end of the piston rod and that the cylinder (120) is subdivided into a pair of cylinder chambers (137,138) by the piston (119).

13. The lift truck of claim 12, characterized in that the piston (119) includes a restricted orifice (124) for communicating both cylinder chambers (137,138) through a throttle means.

14. The lift truck of claim 13, characterized in that the cylinder chambers (137,138) are connected via a loop (128) to either side of the piston (119) in which loop a throttle (127) and a control valve (129) are provided which opens or closes the loop (128).

15. The lift truck of claim (12), characterized in that both cylinder chambers (137,138) are connected to hydraulic accumulators (132) including diaphragms (133,134) and that one of the accumulators (132) is shut off by a control valve (129) and that in at least one port (130,131) of a cylinder chamber (137,138) a dampening throttle (139) is disposed.

## Revendications

1. Chariot élévateur, comportant un cadre de levage, sur lequel peut se déplacer en hauteur un support de charge (5), qui est monté mobile sur le chariot élévateur et sur lequel agit au moins un vérin de déplacement (7) à double effet destiné au déplacement de ce cadre de levage (2) et, dans la zone de la partie inférieure du cadre de levage (2), un dispositif amortisseur (12) élastique s'opposant aux oscillations,
caractérisé en ce que le cadre de levage (2) est monté de façon à pouvoir coulisser sensiblement horizontalement, le vérin de déplacement (7) est, en conséquence, un vérin de coulissement, et le dispositif amortisseur (12) consiste en un ensemble agissant en parallèle, constitué d'un ressort (19; 56; 71; 85, 86) et d'au moins un amortisseur (20; 49; 52; 53; 60; 83; 84; 73), et agit dans les deux directions de déplacement du vérin de déplacement (7).

2. Chariot élévateur suivant la revendication 1, caractérisé en ce que le dispositif amortisseur (12) est, pour son fonctionnement, disposé en série avec le vérin de déplacement (7).

3. Chariot élévateur suivant la revendication 1 ou la revendication 2, caractérisé en ce que l'amortisseur (20) présente un passage à étranglement (49, 59, 60, 69, 70, 83, 84, 124, 139) pour le fluide de pression hydraulique du vérin de déplacement (7, 26).

4. Chariot élévateur suivant l'une des revendications 1 à 3, caractérisé en ce que, pour le ressort (19, 116), la constante de rigidité élastique et, pour l'amortisseur hydraulique, la constante d'amortissement sont choisies telles qu'une oscillation s'annule progressivement après deux à trois oscillations.

5. Chariot élévateur suivant l'une des revendications 1 à 4, caractérisé en ce que l'amortisseur (20) présente un dispositif cylindre-piston (35, 36, 52 à 55, 119, 120) dans lequel un piston travaille dans un cylindre, en agissant contre du fluide prisonnier dans ce cylindre.

6. Chariot élévateur suivant la revendication 5, caractérisé en ce que le piston (54, 55) prend appui des deux côtés au moyen d'un ressort.

7. Chariot élévateur suivant la revendication 5,
caractérisé en ce que les deux extrémités du vérin de déplacement (26) sont reliées au vérin d'amortisseur (35),
en ce que du côté d'une entrée du vérin d'amortisseur est disposé un élément de conduite à étranglement (49, 72) et du côté de l'autre entrée, est prévue une chambre de cylindre (38), pour le piston (36) cette chambre contient une tige de piston (37) sortante,
en ce que le piston (36) est en appui élastique des deux côtés dans le cylindre amortisseur (35),
et en ce que le rapport de la surface des pistons au diamètre de leur tige de piston (28, 37) est le même en ce qui concerne le piston (27) du vérin de déplacement (26), d'une part, et le piston (36) du vérin d'amortisseur (35), d'autre part.

8. Chariot élévateur suivant la revendication 7, caractérisé en ce que le cylindre amortisseur (35) est divisé au moyen d'une paroi (68) présentant des ouvertures de passage (69, 70),
que le piston (36), en appui élastique et comportant la tige de piston (37) qui sort, est disposé d'un côté de cette paroi,
et qu'un corps intérieur (73), de dimensions extérieures plus faibles que le diamètre intérieur du vérin d'amortisseur (35) est disposé de l'autre côté de la paroi, une fente de passage (72) étant formée, sur le contour extérieur de ce corps, entre la conduite de raccordement (48) prévue à cette extrémité du vérin amortisseur (35) et la paroi (68).

9. Chariot élévateur suivant l'une des revendications 1 à 4, caractérisé en ce que à chaque extrémité du vérin de déplacement (26) un raccord est relié à un accumulateur hydraulique (79, 80), dont les membranes (85, 86) forment les ressorts et dans le raccord duquel est disposé un passage à étranglement (83, 84).

10. Chariot élévateur suivant l'une des revendications 1 à 9, caractérisé en ce que le cadre de levage (2) est monté dans des poutres latérales au-dessus d'une extrémité inférieure en étant guidé à la fois avec possibilité de pivoter (3) et également de se déplacer (91) dans le sens longitudinal du chariot, et en ce que le vérin de déplacement (7) est raccordé par articulation à son extrémité inférieure.

11. Chariot élévateur suivant la revendication 10, caractérisé en ce que l'attaque du dispositif amortisseur (12) se fait dans la zone du palier de basculement (3).

12. Chariot élévateur suivant la revendication 10 ou la revendication 11, caractérisé en ce que le dispositif amortisseur (12) présente un vérin amortisseur (120), dans lequel est guidé un piston (119), soumis des deux côtés à l'action d'un ressort et dont la tige de piston (118) sort à l'extérieur, en ce que le vérin amortisseur (120) est articulé sur un palier (122) solidaire du chariot, en pouvant pivoter par l'extrémité de la tige de piston sortant de l'autre côté, et en ce que le vérin (120) est divisé, par le piston (119), en deux chambres de cylindre (137, 138).

13. Chariot élévateur suivant la revendication 12, caractérisé en ce que le piston (119) présente un passage (124) à étranglement, qui relie, par un étranglement, les deux chambres de vérin (137, 138).

14. Chariot élévateur suivant la revendication 13, caractérisé en ce que les chambres de vérin (137, 138) situées des deux côtés du piston (119) sont reliées par une conduite annulaire (128), dans laquelle sont disposés un étranglement (127) et une soupape de commande (129) qui commute la conduite annulaire (128) en position d'ouverture ou de fermeture.

15. Chariot élévateur suivant la revendications 12, caractérisé en ce que les deux chambres de cylindre (137, 138) sont reliées à des accumulateurs hydrauliques (132) comportant des membranes (133, 134), que l'un de ces accumulateurs (132) peut être coupé par une soupape de commande (129) et qu'un étranglement d'amortissement (139) est disposé dans au moins un raccord (130, 131) d'une chambre de vérin (137, 138).
